# EUROPÄISCHE PATENTANMELDUNG

(11) **EP 1 202 317 A1**
(43) Veröffentlichungstag der Anmeldung: **02.05.2002**
(21) Anmeldenummer: 00122326.2
(22) Anmeldetag: 23.10.2000
(51) Int. Cl.: H01H 71/74

(54) **Schutzschalter mit Bimetall-Eichung**

(71) Anmelder: ABL SURSUM BAYERISCHE ELEKTROZUBEHÖR GmbH & Co. KG, D-91207 Lauf (DE)
(72) Erfinder: Poppendörfer, Thomas, 91247 Vorra (DE)
(74) Vertreter: Böhme, Volker, Dipl.-Ing.

(57) **Zusammenfassung**

Es gibt einen Schutzschalter, bei dem ein Bimetall 13 an einem Arm 41 vorgesehen ist sowie bezüglich eines Gehäuses 1 gelagert ist, bei dem mittels eines Eichexzenters 45 der Arm 41 verstellbar ist und bei dem als Positionssicherung 50 des geeicht eingestellten Eichexzenters 45 gehäuseseitig eine vorgefertigte Zahnung 52 vorgesehen ist, die mit einer wellenseitigen Zahnung 51 ineinandergreift. Dabei ist es erwünscht, wenn eine Positionssicherung vorgesehen ist, bei der unerwünschte Verdrehungen des Eichexzenters im Verlauf der Positionssicherung vermieden sind. Dies ist erreicht, indem der Arm, der mit dem Eichexzenter 45 zusammenwirkt, ein gegenüber dem Bimetall 13 eigenständiger Trägerarm 41 ist, der gehäusefest gelagert ist und mittels des Eichexzenters elastisch biegbar ist, und indem die wellenseitige Zahnung 51 ebenfalls vorgefertigt vorgegeben ist und eine Bewegbarkeit der wellenseitigen Zahnung 51 und der gehäuseseitigen Zahnung 52 gegeneinander ausgebildet ist. Nach der Einstellung des Eichexzenters sind wegen der elastischen Biegung des Trägerarms dieser und der Eichexzenter mit relativ großen Kräften gegeneinander gedrückt, so daß eine ungewollte Verdrehung des Eichexzenters erschwert ist. Aufgrund der Vorfertigung der wellenseitigen Zahnung und der Bewegbarkeit der beiden Zahnungen gegeneinander läßt sich die Positionssicherung ohne beachtliche Kräfteeinwirkung auf die Welle bewirken.

## Beschreibung

Die Erfindung betrifft einen Schutzschalter mit Bimetall-Eichung, bei dem ein Gehäuse vorgesehen ist und Schmalseiten sowie Flächenseiten zugeordnet sind, bei dem ein Bimetall einerends an einem Arm vorgesehen ist sowie bezüglich des Gehäuses gelagert ist und mit einem freien Ende einem Auslöseglied zugeordnet ist, wobei Bewegungen des Bimetalls und des Arms in Richtung der Flächenseiten verlaufen, bei dem das freie Ende des Bimetalls bei einem funktionsbereiten Zustand dem Auslöseglied mit einer Auslösestrecke zugeordnet ist und die Auslösestrecke mittels eines Eichexzenters einstellbar ist, mittels dessen der Arm verstellbar ist, bei dem der Eichexzenter mittels einer Welle drehbar gelagert ist und einen dem Ansetzen eines Eichwerkzeugs dienenden Drehkopf bildet, der zu einer der beiden Flächenseiten hin zugewendet zugänglich angeordnet ist, bei dem dem drehbaren Eichexzenter ein maximaler Eichwinkelwert von 300 Grad zugeordnet ist und der Eichexzenter mit zu den Flächenseiten rechtwinkeliger Drehachse angeordnet ist, und bei dem zur Positionssicherung des geeicht eingestellten Eichexzenters eine Rückdrehhemmung vorgesehen ist, indem gehäuseseitig eine vorgefertigte Zahnung vorgegeben ist, die mit einer wellenseitigen Zahnung ineinandergreift.

Bei einem bekannten (US 3 265 832 A) Schutzschalter dieser Art ist der Arm, der mit dem Eichexzenter zusammenwirkt, eine Fortsetzung des Bimetalls, wobei das Bimetall und die Fortsetzung über eine U-Biegung ineinander übergehen. Die Fortsetzung und das Bimetall sind mittels der U-Biegung an einem Gehäusezapfen drehbar gelagert, so daß der Eichexzenter beim Eichen nur eine Drehung zu bewirken hat. Zur Erzeugung der wellenseitigen Zahnung und für das Ineinandergreifen der beiden Zahnungen nach dem Eichen ist vorgesehen, daß ein Wellenende aus einem Thermoplast besteht und nach der Eichung derart erhitzt und gepreßt wird, daß der Thermoplast in die gehäuseseitige Zahnung hineinfließt und nach einem Aushärten wellenseitige Zahnung bildet. Wegen der Drehlagerung wirken der Eichexzenter und der Fortsetzungsarm mit relativ geringen Kräften gegeneinander, so daß sich der Eichexzenter leicht ungewollt verdreht. Andererseits wird zur Erzeugung der Positionssicherung auf das Wellenendstück pressend, erhitzend und aushärtend eingewirkt, was zu Kräften führt, welche versuchen, den Eichexzenter zu drehen.

Es ist auch bekannt (US 3 265 832 A), daß ein Arm, mit dem ein Eichorgan zusammenwirkt, ein gegenüber einem Bimetall eigenständiger Trägerarm ist, der gehäusefest gelagert ist und mittels des Eichorgans elastisch biegbar ist. Jedoch ist hier das Eichorgan eine von einer Gehäuse-Schmalseite her zugängliche Eichschraube. Die Eichschraube ist in einem Muttergewinde relativ fest gehalten und somit nur schwer ungewollt zu verdrehen. Auch bei dieser bekannten Bauweise erfolgt die Positionssicherung mittels Thermoplast, was in Verbindung mit einer Eichschraube brauchbar sein könnte.

Eine Aufgabe der Erfindung ist es daher, bei einem Schutzschalter der eingangs genannten Art eine Positionssicherung vorzusehen, bei der unerwünschte Verdrehungen des Exzenters im Verlauf der Positionssicherung vermieden sind. Der erfindungsgemäße Schutzschalter ist, diese Aufgabe lösend, dadurch gekennzeichnet, daß der Arm, der mit dem Eichexzenter zusammenwirkt, ein gegenüber dem Bimetall eigenständiger Trägerarm ist, der gehäusefest gelagert ist und mittels des Eichexzenters elastisch biegbar ist, und daß die wellenseitige Zahnung ebenfalls vorgefertigt vorgegeben ist und eine Bewegbarkeit der wellenseitigen Zahnung und der gehäuseseitigen Zahnung gegeneinander ausgebildet ist.

Nach der Einstellung des Eichexzenters sind wegen der elastischen Biegung des Trägerarms dieser und der Eichexzenter mit relativ großen Kräften gegeneinander gedrückt, so daß eine ungewollte Verdrehung des Eichexzenters erschwert ist. Aufgrund der Vorfertigung der wellenseitigen Zahnung und der Bewegbarkeit der beiden Zahnungen gegeneinander läßt sich die Positionssicherung ohne beachtliche Krafteinwirkung auf die Welle bewirken. Beide Maßnahmen wirken dahingehend zusammen, daß unerwünschte Verdrehungen des Eichexzenters im Zusammenhang mit der Positionssicherung vermieden sind. Da eine Eichschraube stets mit ihrem freien Ende punktuell wirkt, lassen sich bei einem elastisch biegbaren Trägerarm breitenmäßige Verkantungen des Bimetalls kaum vermeiden. Solche Verkantungen des Trägerarms über dessen Breite hin sind durch den Einsatz des Eichexzenters vermieden, der sich mehr oder weniger weit über die Breite des Trägerarms erstreckt.

Eine besonders zweckmäßige und vorteilhafte Ausführungsform der Erfindung liegt vor, wenn die gehäuseseitige Zahnung in einer Gehäusestück-Kappe vorgesehen ist, die beim Aufschieben auf die wellenseitige Zahnung an dem Gehäuse mittels Festlegemitteln festgelegt ist. Das Aufschieben der Kappe und das dabei erfolgende Ineinandergreifen der Festlegemittel vermeidet alle Kräfte, die eine Drehung des Eichexzenters versuchen könnten. Die aufzuschiebende Kappe ist eine einfache Maßnahme, um die Bewegbarkeit der beiden Zahnungen gegeneinander zu erreichen. Das Eichen erfolgt ohne gehäuseseitige Zahnung und die gehäuseseitige Zahnung wird nachträglich zur Positionssicherung aufgesetzt.

Besonders zweckmäßig und vorteilhaft ist es, wenn die Festlegemittel Simse und Nuten aufweisen, die an der Gehäusestück-Kappe und am Gehäuse vorgesehen sind, in Richtung des Aufschiebens verlaufen und ineinandergreifen, und/oder wenn die Festlegemittel ein sich in Richtung des Aufschiebens erstreckendes Bein der Gehäusestück-Kappe aufweisen, das mit einer Rastnase versehen ist, die aufgrund einer Schnappverrastung ein Widerlager des Gehäuses hintergreift. Dies sind einfach zu verwirklichende Festlegemittel. Die Sims/Nut-Gestaltung verhindert eine Drehung der Kappe relativ zum Gehäuse und die Rastnase/Widerlager-Gestaltung verhindert ein Herausziehen der aufgeschobenen Kappe.

Besonders zweckmäßig und vorteilhaft ist es auch, wenn der Eichexzenter nahe einer der Schmalseiten des Gehäuses angeordnet ist, der Trägerarm und das Bimetall parallel zueinander verlaufen und der Trägerarm bei einer zu der erstgenannten Schmalseite rechtwinkelig verlaufenden Schmalseite festgelegt ist. Bei dieser Gestaltung verläuft der Trägerarm zu einer an der Schmalseite des Gehäuses vorgesehenen Anschlußklemme und erstreckt sich das Bimetall mit seinem freien Ende in das Gehäuse hinein. Der Eichexzenter liegt an dem Bimetall dort an, wo dieses sich mit dem Trägerarm überlappt.

Besonders zweckmäßig und vorteilhaft ist es, wenn der Eichexzenter mit einer Positionssicherung in Form einer eingebauten bzw. vor dem Eichen gegebenen Rückdrehhemmung versehen ist. Die Rückdrehhemmung ist z. B. eine Klemmreibung zwischen dem Exzenter und einem den Exzenter drehbar tragenden Wellenstück, wobei die Klemmreibung mittels des Eichwerkzeugs überwunden wird. Die eingebaute Rückdrehhemmung vermeidet ein nachträgliches Anbringen einer Positionssicherung, z. B. mittels einer Verklebung, und gibt somit dem Eichexzenter nach dem eichenden Vorwärtsdrehen keine Gelegenheit, sich unerwünscht zurückzudrehen.

Besonders zweckmäßig und vorteilhaft ist es dabei, wenn die eingebaute Rückdrehhemmung als Ratschenrasterung der Zahnung der Welle des Eichexzenters mit der Zahnung eines lagernden Gehäusestücks ausgebildet ist. Diese Rückdrehhemmung-Ratschenrasterung arbeitet mit einer Zahnung, die beim Vorwärstdrehen unter elastischem Ausweichen übereinander weg gleitet und ein Rückwärtsdrehen blockiert. Die Zahnung läßt Drehrastschritte zu, die z. B. 10 - 20 Grad betragen. Der elastisch gebogene Trägerarm hält den Eichexzenter in der jeweils eingestellten Zahnung-Rastposition. In der Regel bestehen das mit Zahnung versehene Wellenstück und das mit Zahnung versehene Gehäusestück aus Kunststoff.

Für die Bimetall-Eichung des erfindungsgemäßen Schutzschalters sind die Positionssicherung des Eichexzenters und die Gestaltung der Positionssicherung wichtig. Der Eichexzenter kann maximal über eine Umdrehung wirksam sein. An sich kann der Eichexzenter über Rillen- und Hintergriffgestaltungen auf den Trägerarm ziehend einwirken. In der Regel wirkt der Eichexzenter auf den Trägerarm drückend ein, wobei er nur gegen den Trägerarm wirkt.

Besonders zweckmäßig und vorteilhaft ist es nun, wenn der Trägerarm streifenartig breit ist und der Eichexzenter über die volle Breite gegen den Trägerarm wirkt. Dies verbessert die Führung des von dem Trägerarm getragenen Bimetalls.

Besonders zweckmäßig und vorteilhaft ist es sodann, wenn der Eichexzenter ein Exzenternoppenstück und ein Rückdrehhemmungs-Gehäusestück bildet, die beide axial nebeneinander angeordnet sind. Dies vereinfacht die Bauweise unter Berücksichtigung der eingebauten Positionssicherung.

Besonders zweckmäßig und vorteilhaft ist es ebenso, wenn der Eichexzenter mit einem Eichexzenternoppenstück in Achsrichtung länger als im Durchmesser ist. Dies verdeutlicht den Hub des Eichexzenters in Relation zu dessen axialer Erstreckung. Der Eichexzenter ist im Bereich des Exzenternoppenstücks wellenartig länglich.

Das Eichen erfolgt entweder bei noch offenem Schutzschalter, d. h. wenn das Gehäuse des Schutzschalters noch nicht durch Aufsetzen eines Dekkels geschlossen ist, oder durch einen Durchbruch des aufgesetzten Dekkels des Gehäuses. Der Drehkopf ist zum Angreifen des Eichwerkzeugs geeignet gestaltet und bildet z. B. eine Rille, einen Innenmehrkant oder einen Außenmehrkant. Die Mehrkantgestaltung ist bevorzugt, weil das Eichwerkzeug dann ohne axialen Druck wirken kann. Die mit einem Ansetzen des Eichwerkzeugs an einer Schmalseite verbundenen Schwierigkeiten sind entfallen, weil sich das Eichwerkzeug an der einen, nämlich der aufnahmefreien Flächenseite ansetzen läßt. Die ist ermöglicht, weil der Eichexzenter eine zur Drehachse rechtwinkelige Stellbewegung ausführt. Der Eichexzenter läßt sich trotz des relativ geringen maximalen Eichwinkelwertes von 300 Grad als Eichorgan für das Bimetall des Schutzschalters unter Biegen des Trägerarms einsetzen. Der Exzenter hat zum Eichen nur etwa eine Dreiviertel-Drehung zur Verfügung.

Die Erfindung läßt auch ein Verfahren zu, bei dem als Eichorgan ein Eichexzenter eingebaut wird, der mit zu den Flächenseiten rechtwinkeliger Drehachse angeordnet ist und den Drehkopf der einen der beiden Flächenseiten zuwendet, wobei der maximale Eichwinkelwert 270 Grad ist, und bei dem das Eichwerkzeug von oben her bei der nach oben weisenden Flächenseite des in einer Aufnahme liegenden Schutzschalters eingesteckt wird. Es erfolgt also das Eichen ebenso von oben her wie die Montage, d. h. das Einbringen und Zusammensetzen der Bestandteile des Schutzschalters in der Aufnahme. Das Eichen kann auch bei im wesentlichen fertig zusammengebauten, stehenden Schutzschaltern erfolgen.

In der Zeichnung sind bevorzugte Ausführungsformen der Erfindung dargestellt und zeigt
- Fig. 1: einen Teil eines ersten Schutzschalters mit Bimetall-Eichung, in einem Aufbruch,
- Fig. 2: schematisch eine Seitenansicht einer eingebauten Rückdrehhemmung des Schutzschalters gemäß Fig. 1, in einem gegenüber Fig. 1 vergrößerten Maßstab,
- Fig. 3: einen Ausschnitt der Darstellung in Fig. 1 unter Weglassung von Bauteilen,
- Fig. 4: eine Seitenansicht eines Bauteiles des Schutzschalters in Fig. 1, in einem gegenüber Fig. 1 vergrößerten Maßstab,
- Fig. 5: eine rechte Stirnansicht der Darstellung in Fig. 4,
- Fig. 6: eine linke Stirnansicht der Darstellung in Fig. 4,
- Fig. 7: eine perspektivische Darstellung von Bauteilen des Schutzschalters gemäß Fig. 1, in einem gegenüber Fig. 1 vergrößerten Maßstab,
- Fig. 8: eine perspektivische Ansicht eines zweiten Schutzschalters mit Bimetall-Eichung,
- Fig. 9: eine perspektivische Ansicht der Bauteile des Schutzschalters gemäß Fig. 8, bei abgenommenem Deckel,
- Fig. 10: eine Draufsicht auf einen Teil der Darstellung gemäß Fig. 9, in einem gegenüber Fig. 9 vergrößerten Maßstab und
- Fig. 11: eine perspektivische Ansicht des Eichexzenters und der Positionssicherung des Schutzschalters gemäß Fig. 9, in einem gegenüber Fig. 9 vergrößerten Maßstab.

Der Schutzschalter gemäß Fig. 1 - 7 weist laut Fig. 1 an der Außenseite eines Gehäuses 1 einen nicht gezeigten klemmenden ersten Anschluß auf, von dem eine Leitung 3 zu einem ortsfesten Kontaktstück 4 führt, dem ein bewegliches Kontaktstück 5 zugeordnet ist, das über eine Verbindungsleitung 6 an einen nicht gezeigten klemmenden zweiten Anschluß an der Außenseite des Gehäuses 1 angeschlossen ist. Die Verbindungsleitung 6 verläuft über einen Schaltarm 8, eine flexible Leitung 9, ein Anschlußblech 10, eine Spule 11 mit Schaltanker, eine flexible Leitung 12, ein Bimetall 13 und eine Leitung 14. Die mit dem Schaltanker versehene Spule 11 und das Bimetall 13 gehören ebenso wie ein gewinkelter Auslösehebel 15 zu einer Auslöseeinrichtung 16, deren Auslösehebel 15 um eine Drehachse 17 drehbar am Gehäuse 1 gelagert ist. In einer Lichtbogenkammer 18 sind Deionbleche 19 angeordnet. Die Auslöseeinrichtung 16 mit dem Bimetall 13, dem Auslösehebel 15 und dem Schlaganker der Spule 11 und die Lichtbogenkammer 18 mit dem Deionblech 19 sind seitlich nebeneinander in einer Gruppe angeordnet, die sich in Längsrichtung des daneben angeordneten Schaltarms 8 befindet.

Auf der Lichtbogenkammer 18 und der Auslöseeinrichtung 16 gegenüberliegenden Seite des Gehäuses 1 sind nebeneinander ein Griffhebel 20 und eine Schaltstellungsanzeige 21 am Gehäuse 1 drehbar gelagert. Der Griffhebel 20 ist um eine Drehachse 22 drehbar, ragt mit einem Griffstück 23 aus einem Gehäuse 1 heraus und bildet auf der dem Griffstück 23 gegenüberliegenden Seite ein Gelenk 24 mit einem Gelenkstück 25. Die Schaltstellungsanzeige 21 ist um eine Drehachse 26 drehbar und bildet einen Zeichenträger 27, der einem Fenster 28 in einer Schmalseite des Gehäuses 1 zugeordnet ist. Mit umfangsmäßigem Abstand von dem Zeichenträger 27 bildet die Schaltstellungsanzeige 21 einen Stellarm 29, der von der Drehachse 26 wegragt.

Zu einer im Gehäuse 1 angeordneten Schaltmechanik 31 gehört der Schaltarm 8, der um eine Drehachse 32 drehbar in einem Langloch am Gehäuse 1 gelagert ist. Eine als Zugfeder ausgebildete Kontaktfeder 33 ist einerseits an der Drehachse 22 des Griffstücks 23 gelagert und greift andererseits am Schaltarm 8 an einer Stelle 34 an, die auf einer Seite der Drehachse 32 angeordnet ist, die dem Ende des Schaltarms, das den Kontaktstücken 4, 5 zugeordnet ist, abgewendet ist. Es ist eine Sperrklinke 35 um eine Drehachse 36 drehbar an einem Schaltarm 8 angebracht, die über ein Mittengelenk 37 mit dem Gelenkstück 25 verbunden ist. Zu dem Mittengelenk 37 gehört ein Mittengelenkzapfen 38, der in ein nutartiges Langloch 39 des Stellarms 29 greift. Auf der Drehachse 32 des Schaltarms 8 sitzt ein Sperrhebel 40, auf den einerseits die Auslöseeinrichtung 16 über den Schaltanker oder den Auslösehebel 15 einwirken kann und der andererseits mit der Sperrklinke 35 zusammenwirkt.

Gemäß Fig. 1 - 7 ist das Bimetall 13 ein länglicher breiter Streifen, an dessen freies Ende 2 die flexible Leitung 12 angeschlossen ist und dessen freies Ende 2 einem Auslöseglied 7 zugeordnet ist, das vom freien Ende eines Hebelarms des Auslösehebels 15 gebildet ist. Zwischen dem freien Ende 2 und dem Auslöseglied 7 befindet sich gemäß Fig. 1 eine Auslösestrecke 30. Das zweite Ende des streifenartigen Bimetalls 13 ist an einem gesonderten Trägerarm 41 befestigt, der an einem Gehäusebereich 42 gehäusefest gelagert ist, aus Metall besteht und elastisch biegbar ist. Der in Fig. 1 liegend gezeigte Schutzschalter bildet umlaufende Schmalseiten 43 und eine in der Zeichnung nach oben weisende Flächenseite 44. Neben dem Trägerarm 41 ist ein Eichexzenter 45 angeordnet, der einen als Innensechskant, d. h. mit Höhlung versehenen Drehkopf 46 bildet, der der oberen Flächenseite 44 zugewendet ist.

Zu dem Eichexzenter 45 gehört ein in Fig. 2 angedeutetes gehäusefestes, als Buchse ausgebildetes Gehäusestück 47, in dem ein Wellenstück 48 drehbar ist, das einstückig mit einem axial fortsetzenden Exzenternoppenstück 49 ist, das den Drehkopf 46 bildet und gemäß Fig. 7 an dem Bimetall 13 anliegt. Gemäß Fig. 4 ist das Exzenternoppenstück im Durchmesser kleiner als in der axialen Länge. Axial neben dem Exzenternoppenstück 49 ist das in Fig. 2 angedeutete Gehäusestück 47 angeordnet, welches das Wellenstück 48 aufnimmt. Gemäß Fig. 2 ist zwischen dem Wellenstück 48 und dem Gehäusestück 47 eine eingebaute Positionssicherung 50 vorgesehen, die als Ratschenrasterung ausgebildet ist, indem am Außenmantel des Wellenstücks Zahnung 51 vorgesehen ist und am Innenmantel des Gehäusestücks Zahnung 52 vorgesehen ist. In Umfangsrichtung gesehen sind die Zähne der Zahnung 51 am Wellenstück mit einem kleineren Abstand voneinander angeordnet als die Zähne der Zahnung 52 am Gehäusestück. Bei der in Fig. 2 gezeigten Stellung weisen die einen Zähne 51 und die anderen Zähne 52 einander schräge Flächen zu. Wenn die Zähne in einer Drehrichtung 53 ratschend übereinander wegbewegt sind, dann wenden sie einander radiale Rastflanken zu.

Der Schutzschalter gemäß Fig. 8 - 11 ist weitgehend ebenso wie der Schutzschalter gemäß Fig. 1 - 7 aufgebaut und insoweit gilt die Beschreibung des Schutzschalters gemäß Fig. 1 - 7 auch für den Schutzschalter gemäß Fig. 8 - 11. In Fig. 8 - 11 sind auch der erste Anschluß 54 und der zweite Anschluß 55 gezeigt. Das Bimetall 13 ragt von einer unteren Schmalseite in das Gehäuse und ein Auslösehebel ist entfallen. Der gesonderte Trägerarm 41 bildet auch die Leitung 14. Der Eichexzenter ist auch in Fig. 11 verdeutlicht. Ein Gehäusestück 47 ist gegenüber dem Gehäuse 1 bewegbar und an dem Gehäuse festlegbar und ist als Kappe ausgebildet. Das Wellenstück 48 ist gegenüber dem abgenommenen Kappe-Gehäusestück 47 drehbar.

Gemäß Fig. 11 gehört also zu dem Eichexzenter 45 ein relativ zu dem Gehäuse 1 bewegbares, als Kappe ausgebildetes Gehäusestück 47, das auf das Wellenstück 48 schiebbar ist, das einstückig mit dem axial fortsetzenden Exzenternoppenstück 49 ist, das gemäß Fig. 10 an dem Bimetall 13 anliegt, wobei der Drehkopf 46 von dem Wellenstück 48 gebildet ist. Es ist das Exzenternoppenstück im Durchmesser kleiner als in der axialen Länge. Axial neben dem Wellenstück 48 ist das Gehäusestück 47 angeordnet, welches auf das Wellenstück 48 geschoben wird. Es ist zwischen dem Wellenstück 48 und dem Kappen-Gehäusestück 47 eine Positionssicherung 50 vorgesehen, die als feste Verzahnung ausgebildet ist, indem am Außenmantel des Wellenstücks unnachgiebige Zahnung 51 vorgesehen ist und an der Innenseite des Kappen-Gehäusestücks unnachgiebige Zahnung 52 vorgesehen ist. Die Zahnungen 51, 52 sind zueinander passend gestaltet. Die Zahnung 52 des Kappen-Gehäusestücks 47 ist an zwei von diesem gebildeten Beinen 56 angebracht. Wenn die Zahnungen 51, 52 der Fig. 11 in Achsrichtung aufeinander geschoben sind, dann bilden sie die Positionssicherung und Rückdrehhemmung. Die Beine 56 bilden längsverlaufende Simse 57, die beim Aufschieben der Kappe jeweils von einer Nut 58 in dem das Wellenstück 48 umgebenden Gehäusebereich aufgenommen werden. Die Beine 56 bilden auch jeweils eine Rastnase 59, die mit einem nicht gezeigten Widerlager des Gehäuses 1 zusammenwirkt.

## Patentansprüche

1. Schutzschalter mit Bimetall-Eichung,
bei dem ein Gehäuse (1) vorgesehen ist und Schmalseiten (43) sowie Flächenseiten (44) zugeordnet sind,
bei dem ein Bimetall (13) einerends an einem Arm (41) vorgesehen ist sowie bezüglich des Gehäuses (1) gelagert ist und mit einem freien Ende (2) einem Auslöseglied (7) zugeordnet ist, wobei Bewegungen des Bimetalls (13) und des Arms (41) in Richtung der Flächenseiten (44) verlaufen,
bei dem das freie Ende (2) des Bimetalls (13) bei einem funktionsbereiten Zustand dem Auslöseglied (7) mit einer Auslösestrecke (30) zugeordnet ist und die Auslösestrecke mittels eines Eichexzenters (45) einstellbar ist, mittels dessen der Arm (41) verstellbar ist,
bei dem der Eichexzenter (45) mittels einer Welle drehbar gelagert ist und einen dem Ansetzen eines Eichwerkzeugs dienenden Drehkopf (46) bildet, der zu einer der beiden Flächenseiten (44) hin zugewendet zugänglich angeordnet ist,
bei dem dem drehbaren Eichexzenter (45) ein maximaler Eichwinkelwert von 300 Grad zugeordnet ist und der Eichexzenter mit zu den Flächenseiten (44) rechtwinkeliger Drehachse angeordnet ist, und
bei dem zur Positionssicherung (50) des geeicht eingestellten Eichexzenters (45) eine Rückdrehhemmung vorgesehen ist, indem gehäuseseitig eine vorgefertigte Zahnung (52) vorgesehen ist, die mit einer wellenseitigen Zahnung (51) ineinandergreift,
**dadurch gekennzeichnet,**
**daß** der Arm, der mit dem Eichexzenter (45) zusammenwirkt, ein gegenüber dem Bimetall (13) eigenständiger Trägerarm (41) ist, der gehäusefest gelagert ist und mittels des Eichexzenters elastisch biegbar ist, und
**daß** die wellenseitige Zahnung (51) ebenfalls vorgefertigt vorgegeben ist und eine Bewegbarkeit der wellenseitigen Zahnung (51) und der gehäuseseitigen Zahnung (52) gegeneinander ausgebildet ist.

2. Schutzschalter nach Anspruch 1, **dadurch gekennzeichnet, daß** die gehäuseseitige Zahnung (52) in einer Gehäusestück-Kappe (47) vorgesehen ist, die beim Aufschieben auf die wellenseitige Zahnung (51) an dem Gehäuse (1) mittels Festlegemitteln (57, 58, 59) festgelegt ist.

3. Schutzschalter nach Anspruch 2, **dadurch gekennzeichnet, daß** die Festlegemittel Simse (52) und Nuten (58) umfassen, die an der Gehäusestück-Kappe (47) und am Gehäuse (1) vorgesehen sind, in Richtung des Aufschiebens verlaufen und ineinandergreifen.

4. Schutzschalter nach Anspruch 2 oder 3, **dadurch gekennzeichnet, daß** die Festlegemittel ein sich in Richtung des Aufschiebens erstreckendes Bein (56) der Gehäusestück-Kappe (47) aufweisen, das mit einer Rastnase (59) versehen ist, die aufgrund einer Schnappverrastung ein Widerlager des Gehäuses (1) hintergreift.

5. Schutzschalter nach einem der vorhergehenden Ansprüche, **dadurch gekennzeichnet, daß** der Eichexzenter (45) nahe einer der Schmalseiten (43) des Gehäuses (1) angeordnet ist, der Trägerarm (41) und das Bimetall (13) parallel zueinander verlaufen und der Trägerarm (41) bei einer zu der erstgenannten Schmalseite rechtwinkelig verlaufenden Schmalseite festgelegt ist.

6. Schutzschalter nach Anspruch 1 oder 5, **dadurch gekennzeichnet, daß** die eingebaute Positionssicherung (50) als Ratschenrasterung der Zahnung (51) der Welle des Eichexzenters (45) mit der Zahnung (52) des lagernden Gehäusestücks (47) ausgebildet ist.

7. Schutzschalter nach einem der vorhergehenden Ansprüche, **dadurch gekennzeichnet, daß** der Trägerarm (41) streifenartig breit ist und der Eichexzenter (45) über die volle Breite gegen den Trägerarm wirkt.

8. Schutzschalter nach einem der vorhergehenden Ansprüche, **dadurch gekennzeichnet, daß** der Eichexzenter (45) ein Exzenternoppenstück (49) und ein Positionssicherungs-Wellenstück (48) bildet, die beide axial nebeneinander angeordnet sind.

9. Schutzschalter nach einem der vorhergehenden Ansprüche, **dadurch gekennzeichnet, daß** der Eichexzenter (45) mit einem Exzenternoppenstück (49) in Achsrichtung länger als im Durchmesser ist.
